# EUROPÄISCHE PATENTSCHRIFT

(11) **EP 1 049 589 B1**
(45) Veröffentlichungstag und Bekanntmachung des Hinweises auf die Patenterteilung: **12.06.2002**
(21) Anmeldenummer: 99900390.8
(22) Anmeldetag: 12.01.1999
(51) Int. Cl.: B43K 29/013

(54) **SCHREIBGERÄT**
WRITING TOOL
INSTRUMENT DESTINE A ECRIRE

(30) Priorität: 20.01.1998 AT 8298
(43) Veröffentlichungstag der Anmeldung: 08.11.2000
(73) Patentinhaber: Trodat GmbH, 4600 Wels (AT)
(72) Erfinder: HIRSCHMANN, Michael, A-1060 Wien (AT)
(74) Vertreter: Holzer, Walter, Dipl.-Ing.
(86) Internationale Anmeldenummer: AT9900007
(87) Internationale Veröffentlichungsnummer: WO9937487

(56) Entgegenhaltungen:
- DE-U- 8 700 113
- US-A- 4 606 665
- US-A- 5 118 212

## Beschreibung

Die Erfindung bezieht sich auf ein Schreibgerät mit einem Gehäuse, das mit einem einem Schreibeinsatz gegenüberliegenden Gehäuseabschnitt eine Stempeleinrichtung mit einem Stempelkissen und einer Stempelplatte aufnimmt, die in einer gegenüber dem Gehäuseabschnitt relativ verschiebbaren Stempelhalterung um eine Querachse zwischen einer quer zur Stempelhalterung ausgeschwenkten Arbeitsstellung und einer gegen die Stempelhalterung eingeschwenkten Ruhestellung drehbar gelagert ist, in der die Stempelplatte am Stempelkissen anliegt.

Um eine Stempeleinrichtung mit einem Kugelschreiber zu einer Baueinheit zusammenfassen zu können, ist es bekannt (US 4 606 665 A), in das Gehäuse des Kugelschreibers eine Stempelhalterung einzusetzen, die einerseits eine Stempelplatte und anderseits ein Stempelkissen trägt. Während die Stempelplatte in ihrer Längsmitte um eine Querachse drehbar in der Stempelhalterung gelagert und aus einer gegen die Stempelhalterung eingeschwenkten Ruhestellung in eine quer zum Gehäuse verlaufende Arbeitsstellung ausschwenkbar ist, erfolgt die Anlenkung des Stempelkissens an der Stempelhalterung endseitig um die halbe Länge der Stempelplatte gegenüber der Stempelplattenanlenkung zurückversetzt, so daß in der gegen die Stempelhalterung eingeschwenkten Ruhestellung der Stempelplatte das Stempelkissen aus einer Abspreizstellung gegen die Stempelplatte eingeschwenkt werden kann, um den Schriftbildträger der Stempelplatte für die nächste Stempelung einzufärben. Die Stempeleinrichtung kann in dieser Stellung durch einen aufgeschobenen, kappenartigen Gehäuseabschnitt gesichert werden, der zum Einsatz der Stempeleinrichtung abgezogen werden muß. Mit dem Abziehen dieses kappenartigen Gehäuseabschnittes wird das Stempelkissen durch eine entsprechende Federbelastung von der Stempelhalterung abgespreizt und damit die Stempelplatte freigegeben, die nunmehr schwerkraftbedingt in die Arbeitsstellung ausschwenken kann. Nachteilig bei diesem bekannten Schreibgerät ist vor allem, daß das zur Freigabe der Stempelplatte abzuspreizende Stempelkissen die Handhabung der Stempeleinrichtung beeinträchtigt und die Gefahr einer Verschmutzung mit sich bringt, wenn das Stempelkissen bei der Handhabung der Stempeleinrichtung berührt wird.

Der Erfindung liegt somit die Aufgabe zugrunde, ein Schreibgerät der eingangs geschilderten Art konstruktiv so auszugestalten, daß eine vereinfachte Handhabung ohne Verschmutzungsgefahr gewährleistet werden kann.

Die Erfindung löst die gestellte Aufgabe dadurch, daß die Stempelhalterung im Gehäuseabschnitt und das Stempelkissen in einem Gehäuseeinsatz voneinander unabhängig in Richtung der Gehäuseachse anschlagbegrenzt verschiebbar gelagert sind und daß der Gehäuseeinsatz im Gehäuseabschnitt quer zum Stempelkissen verlagerbar und gegen Federkraft von der Stempelhalterung abhebbar ist.

Da zufolge dieser Maßnahmen das Stempelkissen einem von der Stempelhalterung gesonderten Gehäuseeinsatz zugeordnet wird, kann die Stempelhalterung in einem gehäusefesten Gehäuseabschnitt axial verschiebbar gelagert werden, um entlang dieser Verschiebeführung aus dem Gehäuseabschnitt soweit ausgeschoben zu werden, daß die in der Stempelhalterung verschwenkbar gelagerte Stempelplatte aus der gegen die Stempelhalterung eingeschwenkten Ruhestellung in die Arbeitsstellung ausgeschwenkt werden kann. Das Stempelkissen bleibt während des Stempelvorganges innerhalb des Gehäuseabschnittes, so daß die Handhabung der Stempeleinrichtung nicht durch ein abgespreiztes Stempelkissen beeinträchtigt wird. Damit einerseits die gegen die Stempelhalterung eingeschwenkte Stempelplatte bei einer Verschiebung der Stempelhalterung entlang des Gehäuseabschnittes störungsfrei am Stempelkissen vorbeibewegt und anderseits das Stempelkissen zum Einfärben des Schriftbildträgers an die Stempelplatte angedrückt werden kann, ist der das Stempelkissen aufnehmende Gehäuseeinsatz im Gehäuseabschnitt quer zum Stempelkissen verlagerbar und gegen Federkraft von der Stempelhalterung abhebbar. Wird der Gehäuseeinsatz mit dem Stempelkissen von der Stempelhalterung gegen die Federkraft abgehoben, so wird die Stempelhalterung gegenüber dem Gehäuseeinsatz frei verschieblich und kann aus der eingeschobenen Ruhestellung in die ausgeschobene Arbeitsstellung verlagert werden, was vorteilhaft durch das Eigengewicht erfolgt. In der eingeschobenen Ruhestellung wird das Stempelkissen über die Federbelastung des es aufnehmenden Gehäuseeinsatzes gegen die Stempelplatte gedrückt, deren Schriftbildträger daher vorteilhaft eingefärbt werden kann. Obwohl für den Stempelvorgang keine axiale Verstellung des Stempelkissens gegenüber dem Gehäuseeinsatz erforderlich ist, wird das Stempelkissen axial verschiebbar im Gehäuseeinsatz gelagert, um das Stempelkissen mit Stempelfarbe versorgen zu können. Zu diesem Zweck braucht das Stempelkissen lediglich entlang seiner Verschiebeführung im Gehäuseeinsatz aus dem Gehäuseabschnitt stirnseitig herausgezogen zu werden. Da in diesem Fall die Stempelhalterung im Gehäuseabschnitt eingeschoben bleibt, ist das ausgezogene Stempelkissen zum Nachfüllen von Stempelfarbe frei zugänglich.

Die Stempelhalterung ist sowohl in der eingeschobenen Ruhestellung als auch in der ausgeschobenen Arbeitsstellung axial gegenüber dem sie führenden Gehäuseabschnitt zu verriegeln. Diese Verriegelung kann in einfacher Weise über den Gehäuseeinsatz erreicht werden, wenn dieser Gehäuseeinsatz einen entsprechenden Verriegelungsanschlag bildet. Aufgrund der Querverstellung des Gehäuseeinsatzes und seiner Federbelastung erfüllt der Gehäuseeinsatz bereits alle Voraussetzungen für einen solchen Verriegelungsanschlag. Es muß lediglich dafür gesorgt werden, daß die Stempelhalterung einen entsprechenden Gegenanschlag bildet, der beim Abheben des Gehäuseeinsatzes von der Stempelhalterung durch den Verriegelungsanschlag freigegeben wird, so daß die Stempelhalterung entlang ihrer Verschiebeführung im Gehäuseabschnitt verlagert werden kann. In den anschlagbegrenzten Endstellungen der Stempelhalterung hintergreift der Verriegelungsanschlag des Gehäuseeinsatzes zufolge seiner Federbeaufschlagung den Gegenanschlag der Stempelhalterung. Zum Verstellen des Gehäuseeinsatzes für die Entriegelung der Stempelhalterung kann der Gehäuseeinsatz mit einem durch eine Gehäuseöffnung ragenden Betätigungsansatz gegen die Federbelastung von Hand aus verstellt werden.

Ist die gegen die Stempelhalterung eingeschwenkte Stempelplatte im Gehäuseabschnitt längsverschiebbar geführt, so wird die Stempelplatte in ihrer Schwenkstellung gegenüber der ebenfalls im Gehäuseabschnitt geführten Stempelhalterung konstruktiv festgelegt. Damit ergeben sich besonders vorteilhafte Einfärbebedingungen für den auf die Stempelplatte aufgezogenen Schriftbildträger, wenn das Stempelkissen gegen den Stempelträger gedrückt wird.

Um nicht nur Stempelfarbe dem Stempelkissen zuzuführen, sondern auch das Stempelkissen im Bedarfsfall auswechseln zu können, kann das Stempelkissen auswechselbar in die Verschiebeführung des Gehäuseeinsatzes einsetzbar sein, was wegen der vorgesehenen Verschiebeführung des Stempelkissens im Gehäuseeinsatz keinen konstruktiven Mehraufwand erfordert.

In der Zeichnung ist der Erfindungsgegenstand beispielsweise dargestellt.
Es zeigen
- Fig. 1: die Stempeleinrichtung eines erfindungsgemäßen Schreibgerätes in einer zum Teil aufgerissenen Seitenansicht,
- Fig. 2: diese Stempeleinrichtung in einer Draufsicht,
- Fig. 3: einen Schnitt nach der Linie III-III der Fig. 1 in einem größeren Maßstab,
- Fig. 4: einen Schnitt nach der Linie IV-IV der Fig. 1 in einem größeren Maßstab,
- Fig. 5: eine Seitenansicht der Stempeleinrichtung in Arbeitsstellung und
- Fig. 6: die Stempeleinrichtung in einer Seitenansicht mit zum Teil ausgezogenem Stempelkissen.

Die Stempeleinrichtung gemäß dem dargestellten Ausführungsbeispiel weist eine Stempelhalterung 1 mit einer angelenkten Stempelplatte 2 sowie ein Stempelkissen 3 auf. Während die Stempelhalterung 1 in axialen Führungsstegen 4 eines Gehäuseabschnittes 5 des Gehäuses 6 eines nicht näher dargestellten Schreibgerätes verschiebbar geführt ist, das an dem der Stempeleinrichtung gegenüberliegenden Ende einen Schreibeinsatz, beispielsweise eine Kugelschreibermine, trägt, ist das Stempelkissen 3 auf einem Gehäuseeinsatz 7 axial verstellbar gehalten, der zwischen zwei parallelen Seitenwänden 8 des Gehäuseabschnittes 5 quer zur Gehäuseachse verlagerbar ist und durch Federn 9 in Richtung der Stempelhalterung 1 beaufschlagt wird. Der Gehäuseeinsatz 7 bildet Verriegelungsanschläge 10 und 11, die mit Gegenanschlägen 12 der Stempelhalterung 1 zusammenwirken.

In der in den Fig. 1 und 2 dargestellten Ruhestellung, in der die Stempelhalterung 1 vollständig in den Gehäuseabschnitt 5 eingeschoben ist, hintergreift der Verriegelungsanschlag 10 den gegen den Gehäuseeinsatz 7 vorragenden Gegenanschlag 12 der Stempelhalterung 1, so daß die Stempelhalterung 1 gegen ein axiales Ausschieben aus dem Gehäuseabschnitt 5 gesichert ist. Wird der Gehäuseeinsatz 7 über einen durch eine Gehäuseöffnung 13 ragenden Betätigungsansatz 14 gegen die Kraft der Federn 9 in die Entriegelungsstellung gemäß der Fig. 6 gedrückt, so wird der Gegenanschlag 12 vom Verriegelungsanschlag 10 freigegeben. Als Folge dieser Freigabe kann die Stempelhalterung 1 entlang der Führungsstege 4 aus dem Gehäuseabschnitt 5 ausgeschoben werden, weil mit der Querverlagerung des Gehäuseeinsatzes 7 auch das Stempelkissen 3 von der Stempelplatte 2 abgehoben wird. Die Stempelhalterung 1 kann daher bei einem entsprechenden Führungsspiel aufgrund ihres Eigengewichtes aus dem Gehäuseabschnitt 5 gleiten, bis der Gegenanschlag 12 der Stempelhalterung 1 an einem die Auszuglänge der Stempelhalterung 1 begrenzenden Gehäuseanschlag 15 anschlägt, der in die Bewegungsbahn des Gegenanschlages 12 der Stempelhalterung 1 ragt, wie dies insbesondere der Fig. 2 zu entnehmen ist. Wird in dieser Anschlagstellung der Stempelhalterung 1 der Betätigungsansatz 14 des Gehäuseeinsatzes 7 freigegeben, so drücken die Federn 9 den Gehäuseeinsatz 7 wieder gegen die Stempelhalterung 1, wobei ein im Bereich des Stempelkissens 3 vorgesehener Verriegelungsanschlag 11 den Gegenanschlag 12 der Stempelhalterung 1 hintergreift und damit die Stempelhalterung 1 in der Arbeitsstellung verriegelt, wie dies die Fig. 5 zeigt. Die Stempelplatte 2 kann nunmehr um ihre mittlere Anlenkachse 16 ausgeschwenkt werden, um eine Stempelung vornehmen zu können. Da die Stempelplatte 2 asymmetrisch ausgebildet ist, wirkt das Gewichtsmoment der Stempelplatte 2 im Sinne eines Ausschwenkens der Stempelplatte in die Arbeitsstellung, wie dies in der Fig. 5 durch den Pfeil 17 angedeutet wird.

Zum Einschwenken der Stempelplatte 2 braucht lediglich das Gehäuse 6 so gehalten zu werden, daß die Schreibspitze nach unten und die Stempeleinrichtung nach oben zeigen, so daß die Stempelplatte 2 aus der Arbeitsstellung gemäß der Fig. 5 in die Ruhestellung gegen die Stempelhalterung 1 hin einschwenkt. Bei einer Druckbeaufschlagung des Betätigungsansatzes 14 wird in dieser Stellung der Stempeleinrichtung die Stempelhalterung 1 mit der eingeschwenkten Stempelplatte 2 gewichtsbedingt in den Gehäuseabschnitt 5 gleiten. Da nicht nur die Stempelhalterung 1 zur Aufnahme der Führungsstege 4 Führungsnuten 18, sondern auch die Stempelplatte 2 im Bereich ihres gegen die Stempelhalterung 1 einschwenkbaren Endes 19 Führungsnuten 20 für die Führungsstege 4 aufweisen, wird die Stempelplatte 2 beim Einfahren in den Gehäuseabschnitt 5 ebenfalls geführt, so daß die eingeschwenkte Stellung der Stempelplatte 2 während der Verschiebung der Stempelhalterung 1 innerhalb des Gehäuses gesichert wird.

Wie bereits ausgeführt wurde, wird zum Verriegeln der Stempelhalterung 1 in der eingeschobenen Ruhestellung der Gehäuseeinsatz 7 nach der Freigabe des Betätigungsansatzes 14 durch die Kraft der Federn 9 gegen die Stempelhalterung 1 gedrückt, wobei das Stempelkissen 3 federnd gegen den Schriftbildträger 21 der Stempelplatte 2 angedrückt wird. Der Schriftbildträger 21 wird somit während der Ruhestellung der Stempelhalterung 1 zur Vorbereitung einer nachfolgenden Stempelung eingefärbt. Um dem Stempelkissen 3 Stempelfarbe zuführen zu können, kann das Stempelkissen 3 entlang einer durch den Gehäuseeinsatz 7 gebildeten schwalbenschwanzförmigen Verschiebeführung 22 (Fig. 3) aus dem Gehäuseabschnitt 5 gezogen werden, und zwar über eine den Gehäuseabschnitt 5 im Bereich des Gehäuseeinsatzes 7 stirnseitig abdeckende Endplatte 23. Zu diesem Zweck ist der Gehäuseeinsatz 7 über den Betätigungsansatz 14 in die Entriegelungsstellung zu verlagern, in der das von der Stempelplatte 2 abgehobene Stempelkissen 3 von Hand aus aus dem Gehäuseabschnitt 5 gezogen werden kann, wie dies die Fig. 6 zeigt. Für das Ausziehen des Stempelkissens 3, das im Bedarfsfall auch ausgewechselt werden kann, empfiehlt sich eine Gehäuselage, in der die Stempelhalterung 1 nicht gewichtsbedingt aus dem Gehäuseabschnitt 5 gleiten kann, weil ja mit der Verstellung des Gehäuseeinsatzes 7 in die Entriegelungsstellung die Stempelhalterung 1 freigegeben wird. Die Verschiebeführung 22 ist konstruktiv so ausgelegt, daß die auftretenden Reibungskräfte ein gewichtsbedingtes Verschieben des Stempelkissens 3 gegenüber dem Gehäuseeinsatz 7 ausschließen. Mit dieser einfachen Maßnahme wird verhindert, daß das Stempelkissen 3 mit der Stempelhalterung 1 aus dem Gehäuseabschnitt 5 gleiten kann.

## Patentansprüche

1. Schreibgerät mit einem Gehäuse (6), das mit einem einem Schreibeinsatz gegenüberliegenden Gehäuseabschnitt (5) eine Stempeleinrichtung mit einem Stempelkissen (3) und einer Stempelplatte (2) aufnimmt, die in einer gegenüber dem Gehäuseabschnitt (5) relativ verschiebbaren Stempelhalterung (1) um eine Querachse zwischen einer quer zur Stempelhalterung (1) ausgeschwenkten Arbeitsstellung und einer gegen die Stempelhalterung (1) eingeschwenkten Ruhestellung drehbar gelagert ist, in der die Stempelplatte (2) am Stempelkissen (3) anliegt, **dadurch gekennzeichnet, daß** die Stempelhalterung (1) im Gehäuseabschnitt (5) und das Stempelkissen (3) in einem Gehäuseeinsatz (7) voneinander unabhängig in Richtung der Gehäuseachse anschlagbegrenzt verschiebbar gelagert sind und daß der Gehäuseeinsatz (7) im Gehäuseabschnitt (5) quer zum Stempelkissen (3) verlagerbar und gegen Federkraft von der Stempelhalterung (1) abhebbar ist.

2. Schreibgerät nach Anspruch 1, **dadurch gekennzeichnet, daß** der Gehäuseeinsatz (7) einen sowohl die in den Gehäuseabschnitt (5) eingeschobene Ruhestellung als auch die ausgeschobene Arbeitsstellung der Stempelhalterung (1) sperrenden Verriegelungsanschlag (10, 11) bildet.

3. Schreibgerät nach Anspruch 1 oder 2, **dadurch gekennzeichnet, daß** die gegen die Stempelhalterung (1) eingeschwenkte Stempelplatte (2) im Gehäuseabschnitt (5) längsverschiebbar geführt ist.

4. Schreibgerät nach einem der Ansprüche 1 bis 3, **dadurch gekennzeichnet, daß** das Stempelkissen (3) auswechselbar in die Verschiebeführung (22) des Gehäuseeinsatzes (7) einsetzbar ist.

## Claims

1. Recording instrument with a housing (6) which, with a housing section (5) opposite a recording insert, receives a stamping device with a stamping pad (3) and a stamping plate (2) which is mounted in a scamping support (1) slidable relative to the housing section (5) so as to be rotatable about a transverse axis between a working position swung out transversely to the stamping support (1) and a rest position swung in towards the stamping support (1) in which the stamping plate (2) abuts against the stamping pad (3), **characterised in that** the stamping support (1) in the housing section (5) and the stamping pad (3) in a housing insert (7) are mounted so as to be slidable independently of each other in the direction of the housing axis and limited by a stop and **in that** the housing insert (7) in the housing section (5) is displaceable transversely to the stamping pad (3) and can be lifted off the stamping support (1) against spring force.

2. Recording instrument according to claim 1, **characterised in that** the housing insert (7) forms a locking stop (10, 11) which locks both the rest position of the stamping support (1) retracted into the housing section (5) and the extended working position.

3. Recording instrument according to claim 1 or 2, **characterised in that** the stamping plate (2) swung in towards the stamping support (1) is guided longitudinally slidably in the housing section (5).

4. Recording instrument according to any of claims 1 to 3, **characterised in that** the stamping pad (3) can be inserted exchangeably in the sliding guide (22) of the housing insert (7).

## Revendications

1. Instrument à écrire, comportant un boîtier (6) qui reçoit dans un tronçon de boîtier (5) opposé à l'insert d'écriture un dispositif à tampon comportant un tampon-encreur (3) et un plateau-tampon (2) qui est monté mobile, sur une monture de tampon (1) mobile par rapport au tronçon de boîtier (5), en rotation autour d'un axe transversal entre une position de travail basculée vers l'extérieur perpendiculairement à la monture de tampon (1) et une position de repos basculée vers l'intérieur contre la monture de tampon (1), position de repos dans laquelle le plateau-tampon (2) prend appui contre le tampon-encreur (3), **caractérisé en ce que** la monture de tampon (1) dans le tronçon de boîtier (5) et le tampon-encreur (3) dans un insert de boîtier (7) sont montés avec faculté de déplacement limité par des butées en direction de l'axe de boîtier indépendamment l'un de l'autre, et **en ce que** l'insert de boîtier (7) dans le tronçon de boîtier (5) est mobile perpendiculairement au tampon-encreur (3) et susceptible d'être soulevé depuis la monture de tampon (1) à l'encontre de la force élastique.

2. Instrument à écrire selon la revendication 1, **caractérisé en ce que** l'insert de boîtier (7) forme une butée de verrouillage (10, 11) verrouillant aussi bien la position de repos introduite dans le tronçon de boîtier (5) que la position de travail extraite de la monture de tampon (1).

3. Instrument à écrire selon l'une ou l'autre des revendications 1 et 2, **caractérisé en ce que** le plateau-tampon (2) basculé vers l'intérieur contre la monture de tampon (1) est guidé en translation longitudinale dans le tronçon de boîtier (5).

4. Instrument à écrire selon l'une quelconque des revendications 1 à 3, **caractérisé en ce que** le tampon-encreur (3) est susceptible d'être mis en place de façon interchangeable dans le guidage de déplacement (22) de l'insert de boîtier (7).
